# EUROPÄISCHE PATENTSCHRIFT

(11) **EP 0 023 929 B1**
(45) Veröffentlichungstag und Bekanntmachung des Hinweises auf die Patenterteilung: **23.03.1983**
(21) Anmeldenummer: 79102849.1
(22) Anmeldetag: 08.08.1979
(51) Int. Cl.: D03D 47/30

(54) **Düsenanordnung für eine Webmaschine mit Strahleintrag**
Nozzle arrangement for a jet loom
Buses pour métier à tisser à jet de fluide

(43) Veröffentlichungstag der Anmeldung: 18.02.1981
(73) Patentinhaber: GEBRÜDER SULZER AKTIENGESELLSCHAFT, CH-8401 Winterthur (CH)
(72) Erfinder: Wall, Erich, Dr., CH-8311 Brütten (CH)

## Beschreibung

Die Erfindung betrifft eine Düsenanordnung für eine Webmaschine mit Strahl-, z. B. Luftstrahleintrag, mit wenigstens einer, einen den Eintragsstrahl samt dem Eintragsmaterial umschließenden Ausströmkanal aufweisenden Eintragsdüse.

Bei einer bekannten Anordnung dieser Art (DE-OS 2 741 859 = US-PS 4 133 353) besitzt die Eintragsdüse einen mit dem Düsenkörper fest verbundenen, unverschieblichen Ausströmkanal, der gegen das Webfach der Webmaschine bzw. gegen eine nachgeschaltete Eintragsdüse gerichtet ist. Zwischen dem freien Ende des Ausströmkanals der Eintragsdüse und dem Webfach bzw. der nachgeschalteten Düse besteht ein mehr oder weniger großer, konstanter Abstand, über den aus der Düse kommende Luft in die Umgebung austreten kann. Dadurch kann auch der einzutragende Schußfaden relativ leicht aus seiner Richtung gebracht und in die Umgebung geschleudert werden. Dies kann besonders beim Einfädeln eines neuen Schußfadens z. B. nach einem Schußfadenbruch eintreten. In diesem Fall wird die Spitze des einzufädelnden Schußfadens aus der Eintragslinie abgelenkt und in die Umgebung geführt, was zu Störungen führt.

Ferner ist der Luftverbrauch bei der bekannten Anordnung infolge des praktisch vollständigen Luftaustrittes zwischen den einzelnen Düsen in die Umgebung verhältnismäßig hoch.

Der Erfindung liegt die Aufgabe zugrunde, eine besonders in dieser Hinsicht verbesserte Anordnung zu schaffen.

Die Erfindung besteht darin, daß dem Ausströmkanal ein zusätzlicher, parallel zur Strömungsrichtung des Eintragsstrahles verstellbarer, während des Betriebs in seiner festen Position außerhalb des Webfaches gehaltener Führungskanal nachgeschaltet ist. Hierdurch wird es möglich, den freien Raum zwischen dem Ausströmkanal der Düse und dem Webfach bzw. der nachgeschalteten Düse mehr oder weniger weit zu beschränken bzw. diesen Raum praktisch überhaupt von der Luftströmung zu trennen. Das verschiebbare Führungsrohr kann auf einen optimalen Wert eingestellt werden, der sich aus der Erfahrung oder auch durch Probieren während des Webbetriebes ergibt. Bei diesem Optimalwert ist der freie Abstand zwischen Ausströmkanal der Düse und dem Webfach bzw. der nachgeschalteten Düse relativ gering, so daß auch nur ein gewisser Betrag an Luft in den freien Raum abströmen kann. Es läßt sich auf diese Weise erzielen, daß der Schußfaden nur relativ geringe Tendenz besitzt, aus der Schußlinie abzuweichen bzw. in die Umgebung abgelenkt zu werden. Der Luftverbrauch läßt sich relativ gering halten.

Es ist zwar auch eine Düsenanordnung bekannt (AT-PS 227 199), bei der ein Leitrohr auf einem ortsfesten Luftausströmkanal verschiebbar angeordnet ist. Das Leitrohr ist jedoch angetrieben und wird jeweils zum Schußeintrag in das Webfach geschoben. Zugleich wird von der anderen Fachseite ein Saugrohr in entgegengesetzter Richtung eingeschoben. Der Luftstrom erfolgt nicht stoßweise, sondern kontinuierlich unter geringem Überdruck. Durch die beiderseitigen Leitrohre soll er zwecks Schußeintrag durch das Webfach gelenkt werden, wodurch der Schußfaden mitgenommen wird.

Eine ähnliche Anordnung zeigt auch die CH-A-365 346.

Bei diesen bekannten Düsenanordnungen handelt es sich somit nicht um solche mit während des Betriebes ständig außerhalb des Webfaches gehaltenem Führungskanal, der nach einmaliger Einstellung in seiner Position verbleibt. Bei derartige.) Anordnungen stellt sich somit das vorgenannte Problem nicht. ,

Weitere Merkmale ergeben sich aus der folgenden Beschreibung von Ausführungsbeispielen in Verbindung mit der Zeichnung und den Ansprüchen.
Fig. 1 ist ein Schnitt durch eine erste Ausführungsform,
Fig. 1 zeigt eine andere Position der Teile nach Fig. 1,
Fig. 1 erläutert ein zu Fig. 1 gehörendes Geschwindigkeitsdiagramm,
Fig. 2 und 3 veranschaulichen abgewandelte Ausführungsformen und
Fig. 4 bis 7 erläutern noch andere Bauarten.

Ein Gehäuse 1 enthält zwei als Ganzes mit 2, 3 bezeichnete, hintereinander geschaltete Düsen. Jede Düse 2, 3 enthält einen Düsenkörper 4, der unter Zwischenlage von Gummidichtungen 5 in eine Bohrung 6 des Gehäuses 1 eingeschoben ist. Der Düsenkörper 4 enthält einen Fadenkanal 8 für den von einer nicht dargestellten Schußfaden-Vorratsspule kommenden Schußfaden 7 und mehrere, um ihn herum angeordnete Luftzuführungskanäle 9. Diese erhalten Luft durch einen Zuführungskana) H.

Auf das Ausströmrohr 12 jeder Düse 2, 3, dessen Querschnitt mit A bezeichnet ist, ist unter Zwischenlage eines Dichtungsringes 13 ein Führungsrohr 14 aufgeschoben, dessen Querschnitt B im Vergleich zu dem Querschnitt A wesentlich größer ist, z. B. das Vier- bis Achtfache beträgt.

Das auf der Düse 2 befindliche, gemäß Pfeil 61 axial verschiebbare Führungsrohr 14 kann z. B. in Fig. 1 soweit nach links geschoben sein, daß zwischen seiner Austrittsöffnung 16 und der Eintrittsöffnung 17 der folgenden Düse 3 nur ein geringer Abstand C von z. B. ein bis zwei Millimeter besteht.

Die Geschwindigkeit der das Rohr 12 an der Austrittsöffnung 21 der Düse 2 verlassenden Luft wird durch die Vergrößerung des Querschnitts von A auf B stark abgesenkt. Dadurch kann ein relativ großer Mittelbereich M in dem Querschnitt B entstehen, welcher praktisch konstante Geschwindigkeit aufweist. Die Randbereiche sind im Vergleich dazu vernachlässigbar klein. Dies wirkt sich auf die Fadenführung stabilisierend aus; der Faden hat eine verstärkte Tendenz, im Mittelbereich zu verbleiben. Vergleiche die entsprechenden Geschwindigkeitspfeile in dem Diagramm nach Fig. 1b. Ein Teil der Luft kann bei C in die Umgebung austreten. Der restliche Teil gelangt in die Einströmöffnung 17 der folgenden Düse 3.

In entsprechender Weise kann das bei der Düse 3 befindliche Führungsrohr 14 verhältnismäßig nahe an das durch die gemäß Pfeil 62 bewegten Kettfäden 22 gebildete Webfach 20 herangeführt werden, wo ein Gewebe 23 durch Eintragen der Schußfäden 7 erzeugt wird.

Das Führungsrohr 14 von Düse 2 kann beispielsweise auch in Fig. 1 soweit nach links geschoben werden, daß es gemäß Fig. 1a in die Einströmöffnung 17 der Düse 3 hineinragt oder auf dem Einströmtrichter 24 aufsitzt. In diesem Fall kann keine oder nur sehr wenig Luft in die Umgebung austreten.

Bei dem Beispiel nach Fig.2 besitzt das Führungsrohr 14 lediglich in dem Endbereich 26 zwei Reihen von Perforationslöchern 27. Durch sie vermag ein Anteil der Luft in die Umgebung auszutreten, und zwar auch dann, wenn das Rohr 14 gemäß Fig. 1 soweit nach links ausgeschoben ist, daß es in die Eintrittsöffnung 17 der Düse 3 hineinragt oder auf dem Einströmtrichter 24 aufsitzt.

Bei der Bauart nach Fig.2 2 besitzt das Führungsrohr 14 und das Rohr 12 Gewinde 28, wodurch das Rohr 14 axial verschiebbar und einstellbar ist.

Bei der Ausführungsform nach Fig. 3 besitzt das Führungsrohr 14 auf seiner ganzen Länge Perforationslöcher 27. Hierdurch läßt sich die Menge der durch das Rohr 14 hindurch in die Umgebung austretenden Luft einstellen.

Bei dem Ausführungsbeispiel nach Fig. 4 ist zwischen dem Fadenkanal 12 bzw. der Austrittsöffnung 21 der Düse 2 und der Eintrittsöffnung 17 der Düse 3 ein auf einem in einer Führung 42 gemäß Pfeil 45 verschiebbaren Halter 31 angeordnetes Führungsrohr 14a vorgesehen. Sein Querschnitt F ist wesentlich größer als der Querschnitt A des Kanals 12 der Düse 2. Auch auf diese Weise läßt sich erreichen, daß ein relativ großer, mittlerer Strömungsbereich von praktisch konstanter Geschwindigkeit in dem Rohr 14a entsteht.

Gegebenenfalls können die Düsen 2, 3 aufgrund von Führungen 41, 43 in dem Gestell 1 gegeneinander verschiebbar und einstellbar angeordnet sein (Pfeile 44, 46). Das Rohr 14a kann dann z. B. mit seinem Ende 14b über den Fadenkanal 12 unter Spiel 34 hinwegragen.

Durch den Schlitz 34 kann eine gewisse Menge Luft in die Umgebung austreten bzw. in das Rohr 14a eintreten.

Bei den verschiedenen Varianten lassen sich die Verhältnisse bezüglich der Führung des Schußfadens 7 zwischen den Düsen 2, 3 einerseits und der ihn mitnehmenden Luft andererseits in verschiedener Hinsicht verändern. Das Führungsrohr zwischen den beiden Düsen kann insbesondere auch während des Webbetriebes vom Bedienungspersonal auf optimale Verhältnisse eingestellt werden.

Bei einem abgewandelten Ausführungsbeispiel entfällt die Düse 2 sowie das zugehörige Ausströmrohr 12 und das Führungsrohr 14 und es ist nur die Düse 3 mit den zugehörigen Teilen 12, 14 vorhanden. Es liegt also eine nur eine Eintragsdüse aufweisende Anordnung vor, bei der das Führungsrohr 14 mehr oder weniger in Richtung auf das Webfach 20 hin verschiebbar ist.

Es kann auch A=B sein (Fig. 5). Gegebenenfalls können mehrere, verschieden lange, wahlweise auf das Ausströmrohr 12 aufschiebbare Führungsrohre 14a zu einer Düse 2 bzw. 3 gehören.

Der Querschnitt B des Führungsrohres 14 (Fig. 6) kann auch nur wenig größer als der Querschnitt A des Ausströmkanals 12 der Düse 2 bzw. 3 ausgebildet sein, so daß an der Übergangsstelle 21 praktisch keine Geschwindigkeitsdifferenz auftritt. In diesem Fall hat das Führungsrohr 14 nur verlängernde Wirkung für die aus der betreffenden Düse tretenden Luft und den mitgeführten Schußfaden 7, so daß die Menge der in die Umgebung austretenden Luft reguliert und damit die Tendenz des Schußfadens 7 zur Auslenkung beeinflußt werden kann.

Gegebenenfalls kann auch auf dem Führungskanal 14 noch ein weiterer Kanal ausschiebbar angebracht sein, so daß eine z. B. aus drei Teilen bestehende, teleskopartige Anordnung vorliegt.

Bei dem Beispiel nach Fig. 7 ist ein auf dem Ausströmrohr 12 verschiebbares Führungsrohr 14c verwendet, das an seinem freien Ende (in Fig. 7 links) eine konische Erweiterung 30 besitzt. Die konische Erweiterung 30 vermag nach Art einer Laval-Düse auf den Luftstrahl einzuwirken. Gegebenenfalls können zu ein und demselben Ausströmrohr 12 mehrere, verschiedene Konizität 30 aufweisende, wahlweise auf das Rohr 12 aufschiebbare Führungskanäle 14c gehören.

## Patentansprüche

1. Düsenanordnung für eine Webmaschine mit Strahl-, z. B. Luftstrahleintrag, mit wenigstens einer, einen den Eintragsstrahl samt dem Eintragsmaterial umschließenden Ausströmkanal aufweisenden Eintragsdüse, dadurch gekennzeichnet, daß dem Ausströmkanal (12) ein zusätzlicher, parallel zur Strömungsrichtung (Pfeil 7) des Eintragsstrahles verstellbarer (Pfeil 61), während des Betriebs in seiner festen Position außerhalb des Webfaches gehaltener Führungskanal (14) nachgeschaltet ist.

2. Anordnung nach Anspruch 1, dadurch gekennzeichnet, daß der Führungskanal ein auf dem Ausströmkanal (12) hin und her verschiebbares Rohr (14) ist.

3. Anordnung nach Anspruch 1 oder 2, dadurch gekennzeichnet, daß der Führungskanal (14) wenigstens an seinem freien Ende (26) Perforationslöcher (27) aufweist.

4. Anordnung nach Anspruch 1 und 2, dadurch gekennzeichnet, daß zwischen Führungskanal (14) und Ausströmkanal (12) eine elastische Dichtung (13) angeordnet ist.

5. Anordnung nach Anspruch 1 und 2, dadurch gekennzeichnet, daß Führungskanal (14) und Ausströmkanal (12) Gewinde (28) aufweisen und der Führungskanal (14) auf den Ausströmkanal (12) aufgeschraubt ist.

6. Anordnung nach einem der vorhergehenden Ansprüche, dadurch gekennzeichnet, daß der Führungskanal (14) - im Vergleich zu dem Querschnitt (A) des Ausströmkanals (12) - wesentlich größeren Querschnitt (B) aufweist.

7. Anordnung nach einem der Ansprüche 1 bis 5, dadurch gekennzeichnet, daß der Führungskanal (14c) an seinem freien Ende eine konische Erweiterung (30) aufweist.

## Claims

1. Nozzle arrangement for a weaving machine with jet, e. g. air jet, insertion, having at least one insertion nozzle, comprising an outflow channel, for the filamentous material to be inserted, characterized in that the outflow channel (12) is followed by a guide channel (14) slidable (arrow 61) parallel to the flow direction (arrow 7) of the insertion jet.

2. Arrangement according to claim 1, characterized in that the guide channel is a tube (14) slidable back and forth on the outflow channel (12).

3. Arrangement according to claim 1 or 2, characterized in that the guide channel (14) has perforation holes (27) at least at its free end (26).

4. Arrangement according to claims 1 and 2, characterized in that an elastic seal (13) is disposed between the guide channel (14) and outflow channel (12).

5. Arrangement according to claims 1 and 2, characterized in that the guide channel (14) and outflow channel (12) have threads (28) and the guide channel (14) is screwed on the outflow channel (12).

6. Arrangement according to one of the preceding claims, characterized in that the guide channel (14) has a substantially greater cross section (B), as compared with the cross section (A) of the outflow channel (12).

7. Arrangement according to one of claims 1 to 5, characterized in that the guide channel (14c) has at its free end a conical enlargement (30).

## Revendications

1. Arrangement de buses pour un métier à tisser avec introduction de jet, par exemple jet d'air, comportant au moins une buse d'introduction ayant un canal de décharge entourant le jet d'introduction ainsi que la matière d'introduction, caractérisé en ce que le canal de décharge (12) est monté en amont d'un canal de guidage additionnel (14), déplaçable (flèche 61) parallèlement au sens d'écoulement (flèche 7) du jet d'introduction, maintenu pendant le fonctionnement dans sa position fixe par rapport au pas de chaîne.

2. Arrangement selon la revendication 1, caractérisé en ce que le canal de guidage est un tube (14) qu'on peut déplacer alternativement sur le canal de décharge (12).

3. Arrangement selon la revendication 1 ou 2, caractérisé en ce que le canal de guidage (14) présente au moins sur son extrémité libre (26) des trous de perforation (27).

4. Arrangement selon la revendication 1 et la revendication 2, caractérisé en ce qu'un joint élastique (13) est disposé entre le canal de guidage (14) et le canal de décharge (12).

5. Arrangement selon la revendication 1 et la revendication 2, caractérisé en ce que le canal de guidage (14) et le canal de décharge (12) présentent des filets (28) et que le canal de guidage (14) est vissé sur le canal de décharge (12).

6. Arrangement selon l'une des revendications précédentes, caractérisé en ce que le canal de guidage (14) a une section transversale sensiblement plus importante (B) en comparaison de la section transversale (A) du canal de décharge (12).

7. Arrangement selon l'une des revendications 1 à 5, caractérisé en ce que le canal de guidage (14c) présente à son extrémité libre un élargissement conique (30).
